# EUROPÄISCHE PATENTSCHRIFT

(11) **EP 1 254 587 B1**
(45) Veröffentlichungstag und Bekanntmachung des Hinweises auf die Patenterteilung: **16.07.2003**
(21) Anmeldenummer: 00901470.5
(22) Anmeldetag: 09.02.2000
(51) Int. Cl.: H04R 25/00

(54) **HÖRGERÄT**
HEARING DEVICE
APPAREIL AUDITIF

(43) Veröffentlichungstag der Anmeldung: 06.11.2002
(73) Patentinhaber: PHONAK AG, 8712 Stäfa (CH)
(72) Erfinder: MUELLER, Josef, CH-8835 Feusisberg (CH)
(74) Vertreter: Troesch Scheidegger Werner AG
(86) Internationale Anmeldenummer: CH0000071
(87) Internationale Veröffentlichungsnummer: WO00022878

(56) Entgegenhaltungen:
- EP-A- 0 847 227
- DE-C- 4 230 308
- PATENT ABSTRACTS OF JAPAN vol. 1997, no. 01, 31. Januar 1997 (1997-01-31) & JP 08 251698 A (RION CO LTD), 27. September 1996 (1996-09-27)

## Beschreibung

Die vorliegende Erfindung betrifft ein Hörgerät nach dem Oberbegriff des Patentanspruchs 1.

Ein Hörgerät wird von einer Person zur Verbesserung ihres beeinträchtigten Gehörs getragen, wobei akustische Signale der Umgebung über eine Eintrittsöffnung im Hörgerätgehäuse ins Hörgerät aufgenommen, in diesem entsprechend der Gehörbeeinträchtigung bearbeitet und schliesslich ins Innenohr, meist über einen sogenannten Schallkanal, über eine Austrittsöffnung abgegeben werden. Im täglichen Gebrauch solcher Hörgeräte stellt sich immer wieder das Problem von Verunreinigungen, die zum Teil das akustische Verhalten der Schallwellen-tragenden Elemente verändern, womit die eigentliche Funktion mit dem Hörgerät nur noch eingeschränkt erfüllt werden kann.

Es wurde daher bereits vorgeschlagen, die Schalleintrittsund die Schallaustrittsöffnung mit einem Schutzelemente zu versehen, um damit ein Eindringen von Verunreinigungen zu verhindern. Hierzu wird auf die EP-A-0 847 227 verwiesen. Weisen die Schutzelemente einen gewissen Verunreinigungsgrad auf, so werden sie durch neue Schutzelemente ersetzt, damit die Funktion des Hörgerätes wiederum optimal ist.

Beim bekannten Hörgerät ist das Auswechseln von Schutzelementen jedoch relativ aufwendig und kompliziert.

Häufig müssen ganze Hörgeräteteile, wie beispielsweise ein ganzes Hakenelement, ersetzt werden, da die Deckelemente mit dem Hakenelement verklebt sind.

Der vorliegenden Erfindung liegt daher die Aufgabe zugrunde, ein Hörgerät anzugeben, bei dem die Schutzelemente einfach und zuverlässig ausgewechselt werden können.

Diese Aufgabe wird durch die im kennzeichnenden Teil des Patentanspruchs 1 angegebenen Massnahmen gelöst. Vorteilhafte Ausgestaltungen der Erfindung sind in weiteren Ansprüchen angegeben.

Die Erfindung weist die folgenden Vorteile auf: Indem das Hakenelement drehbar im Hörgerätgehäuse gelagert ist und indem durch Drehen des Hakenelementes von einer Hörgerätbetriebsposition in eine Hörgerätserviceposition das Deckelement freigegeben wird, welches die Schalleintrittsöffnung abdeckt bzw. bildet, kann das Deckelement einfach und schnell ausgetauscht werden. Das Deckelement weist dabei vorzugsweise eine Keilform auf, welche durch einen Führungsschlitz teilweise unterbrochen ist, und ist vorzugsweise aus einem offenporösen Material hergestellt.

Die Erfindung wird nachfolgend anhand von Zeichnungen beispielsweise näher erläutert. Dabei zeigen
- Fig. 1: ein Hörgerät, bestehend aus Gehäuse und Hakenelement, in Betriebsposition,
- Fig. 2: das Hörgerät gemäss Fig. 1 in Serviceposition,
- Fig. 3: das Hakenelement ohne Deckelement und
- Fig. 4: das Deckelement.

In Fig. 1 ist ein Hörgerät dargestellt, das im wesentlichen aus einem Gehäuse 1 und einem Hakenelement 2 besteht. Das Hörgerät ist in der sogenannten Betriebsposition dargestellt, d.h. in der Position, in der das Hörgerät auf das Ohr eines Patienten aufgesetzt werden kann. Neben verschiedenen Bedienungselementen - wie Ein-/Aus-Schalter, Lautstärkenregler, etc. - weist das Gehäuse 1 im Bereich der Koppelstelle zum Hakenelement 2 zwei Schalldurchtrittsöffnungen (in Fig. 1 nicht ersichtlich) auf. Durch die eine Öffnung werden Schallsignale von der Umgebung in das Innere des Gehäuses 1 zu einer elektroakustischen Wandler- bzw. zu einer elektrischen Signalverarbeitungseinheit geleitet. Die in dieser Signalverarbeitungseinheit aufbereiteten elektrischen Signale werden - wiederum in einer elektroakustischen Wandlereinheit - in akustische Signale umgewandelt, die dann durch die zweite Öffnung in einen im Hakenelement 2 enthaltenen Schallkanal 5 (Fig. 3) zu einer Schallaustrittsöffnung 4 geleitet werden. Bei einem Hörgerät, das auf ein Ohr eines Patienten gesetzt ist, werden die durch die Schallaustrittsöffnung austretenden Schallwellen direkt in den Ohrkanal des Patienten geleitet.

Die Schalleintrittsöffnung, durch die Schallwellen der Umgebung in das Innere des Hörgerätes gelangen, ist durch ein Deckelement 3 abgedeckt, das in einer bevorzugten Ausführungsform als Körper ausgebildet ist, dessen äussere Flächen bündig einerseits in die äussere Form des Gehäuses 1, anderseits in die äussere Form des Hakenelementes 2 übergehen. Des weiteren ist das Deckelement 3 aus einem offenporösen Material hergestellt. Besonders geeignete Materialen für das Deckelement 3 sind der EP-0 847 227 entnehmbar.

Fig. 2 zeigt das Hörgerät gemäss Fig. 1 in der Serviceposition, d.h. in derjenigen Position, in welcher das Deckelement 3 aus einer Ausnehmung im Hakenelement 2 entnommen bzw. in die Ausnehmung eingesetzt werden kann. Hierzu ist das Hakenelement 2 gegenüber dem Gehäuse 1 um 180° verdreht, so dass das Deckelement 3 aus der Ausnehmung in Richtung Gehäuse 1 bewegt werden kann. Das Deckelement 3 und die entsprechende Ausnehmung im Hakenelement 2 sind derart ausgebildet, dass einerseits das Deckelement 3 neben dem Gehäuse 1 vorbei geschoben werden kann. Anderseits ist das Deckelement 3 keilförmig ausgebildet, und zwar sowohl in Einschieberichtung als auch quer dazu, so dass das Deckelement 3 beim Einschieben in die Ausnehmung automatisch zentriert wird.

Bei der bevorzugten Ausführungsform des erfindungsgemässen Hörgerätes ist das Hakenelement 2 drehbar im Gehäuse 1 gelagert, und zwar fallen die Drehachse dieser Drehbewegung vorzugsweise mit der Mittelachse des Schallkanals im Bereich der Koppelstelle zwischen Gehäuse 1 und Hakenelement 2 zusammen.

Fig. 3 zeigt einen Ausschnitt des Hakenelementes 2, und zwar in einer seitlichen Ansicht auf die Koppelstelle zwischen Gehäuse 1 (Fig. 1 und 2) und Hakenelement 2, wobei das Deckelement 3 (Fig. 1 und 2) nicht in die entsprechende Ausnehmung 6 im Hakenelement 2 eingesetzt ist. Deutlich sichtbar ist die Schalldurchtrittsöffnung in den Schallkanal 5. Um die Mittelachse dieser Öffnung ist das Hakenelement 2 gegenüber dem Gehäuse 1 (Fig. 1 und 2) drehbar. Die Ausnehmung 7 weist in einer bevorzugten Ausführungsform einen Führungssteg 7 auf, der das Deckelement 4 zusätzlich fixiert bzw. zentriert.

In Fig. 4 ist schliesslich das in die Ausnehmung 7 gemäss Fig. 3 passende Deckelement 3 dargestellt. Deutlich sichtbar ist die Keilform und ein Führungsschlitz 8, in den der Führungssteg 7 gemäss Fig. 3 eingreift und das Deckelement 3 vollständig stabilisiert.

## Patentansprüche

1. Hörgerät, bestehend aus einem Gehäuse (1) und einem mit diesem verbindbaren Hakenelement (2), wobei eine Schalleintritts- und eine Schallaustrittsöffnung (4) vorgesehen sind, **dadurch gekennzeichnet, dass** das Hakenelement (2) im Gehäuse (1) drehbar gelagert ist, wobei durch Drehen des Hakenelementes (2) von einer Hörgerätbetriebsposition in eine Serviceposition ein lösbar befestigbares Deckelement (3) freigegeben wird, das die Schalleintrittsöffnung abdeckt bzw. bildet.

2. Hörgerät nach Anspruch 1, **dadurch gekennzeichnet, dass** sich die Schalleintrittsöffnung und somit das Deckelement (3) im Hakenelement (1) befinden.

3. Hörgerät nach Anspruch 1 oder 2, **dadurch gekennzeichnet, dass** das Hakenelementes (2) um eine Längsachse eines Schallkanals (5), der zur Schallaustrittsöffnung (4) führt, drehbar ist.

4. Hörgerät nach einem der vorangehenden Ansprüche, **dadurch gekennzeichnet, dass** zur Aufnahme des Deckelementes (3) eine Ausnehmung (6) vorgesehen ist, wobei das Deckelement (3) oberflächenbündig in die Ausnehmung (6) passt.

5. Hörgerät nach Anspruch 4, **dadurch gekennzeichnet, dass** das Deckelement (3) als Körper ausgebildet ist.

6. Hörgerät nach Anspruch 5, **dadurch gekennzeichnet, dass** das Deckelement (3) keilförmig ausgebildet ist.

7. Hörgerät nach einem der Ansprüche 4 bis 6, **dadurch gekennzeichnet, dass** ein Führungselement (7) vorgesehen ist, durch das das Deckelement (3) geführt in die Ausnehmung (6) einschiebbar ist.

8. Hörgerät nach einem der vorangehenden Ansprüche, **dadurch gekennzeichnet, dass** das Deckelement (3) gleichzeitig die Funktion eines Windschutzes hat.

9. Hörgerät nach Anspruch 7, **dadurch gekennzeichnet, dass** das Deckelement (3) aus einem offenporösen Material gefertigt ist.

## Claims

1. Hearing device consisting of a housing (1) and a hook element (2) connectable to the housing (1), whereas a sound input aperture and a sound output aperture (4) are provided, **characterized in that** the hook element (2) is rotatably supported in the housing (1), a detachable cover element (3) being released by rotation of said hook element (2) from an operational position of said hearing device into a servicing position, said detachable cover element (3) covering and constituting, respectively, the sound input aperture.

2. Hearing device according to claim 1, **characterized in that** the sound input aperture and with it the cover element (3) are located in the hook element (2).

3. Hearing device according to claim 1 or 2, **characterized in that** the hook element (2) is rotatable about a longitudinal axis of a sound duct (5) leading to the sound output aperture (4).

4. Hearing device according to one of the preceding claims, **characterized in that** a recess (6) is provided to receive the cover element (3), the cover element (3) being surface flush in the recess (6).

5. Hearing device according to claim 4, **characterized in that** the cover element (3) is designed as a body.

6. Hearing device according to claim 5, **characterized in that** the cover element (3) is wedge-shaped.

7. Hearing device according to one of the claims 4 to 6, **characterized in that** a guide element (7) is provided through which the cover element (3) is displaceably guided into the recess (6).

8. Hearing device according to one of the preceding claims, **characterized in that** the cover element (3) simultaneously operates as a wind protector.

9. Hearing device according to claim 7, **characterized in that** the cover element (3) is made of an open-pore material.

## Revendications

1. Appareil auditif, constitué d'un boîtier (1) et d'un élément de crochet (2) pouvant être relié à celui-ci, où sont prévues une ouverture d'entrée de son et une ouverture de sortie de son (4), **caractérisé en ce que** l'élément de crochet (2) est logé d'une manière rotative dans le boîtier (1), où par la rotation de l'élément de crochet (2) d'une position de fonctionnement de l'appareil auditif en une position de service, un élément de recouvrement (3) pouvant être fixé amoviblement est libéré qui recouvre respectivement forme l'ouverture d'entrée de son.

2. Appareil auditif selon la revendication 1, **caractérisé en ce que** l'ouverture d'entrée de son et donc l'élément de recouvrement (3) se trouvent dans l'élément de crochet (1).

3. Appareil auditif selon la revendication 1 ou 2, **caractérisé en ce que** l'élément de crochet (2) peut tourner autour d'un axe longitudinal d'un canal de son (5) qui mène vers l'ouverture de sortie de son (4).

4. Appareil auditif selon l'une des revendications précédentes, **caractérisé en ce que** pour la réception de l'élément de recouvrement (3), un évidement (6) est prévu, où l'élément de recouvrement (3) s'adapte, en affleurement avec la surface, dans l'évidement (6).

5. Appareil auditif selon la revendication 4, **caractérisé en ce que** l'élément de recouvrement (3) est réalisé comme corps.

6. Appareil auditif selon la revendication 5, **caractérisé en ce que** l'élément de recouvrement (3) est réalisé en forme de coin.

7. Appareil auditif selon l'une des revendications 4 à 6, **caractérisé en ce qu'**un élément de guidage (7) est prévu par lequel l'élément de recouvrement (3) peut être inséré d'une manière guidée dans l'évidement (6).

8. Appareil auditif selon l'une des revendications précédentes, **caractérisé en ce que** l'élément de recouvrement (3) a en même temps la fonction d'une protection contre le vent.

9. Appareil auditif selon la revendication 7, **caractérisé en ce que** l'élément de recouvrement (3) est fabriqué en un matériau à pores ouverts.
